# FASCICULE DE BREVET EUROPEEN

(11) **EP 0 632 174 B1**
(45) Date de publication et mention de la délivrance du brevet: **07.01.1999**
(21) Numéro de dépôt: 93470014.7
(22) Date de dépôt: 28.06.1993
(51) Int. Cl.: E04H 12/22, E01F 9/011

(54) **Structure de liaison d'un mât en aluminium sur un socle en fonte**
Vorrichtung zum Verbinden eines Aluminiummastes mit einem Gusssockel
Structure for connecting an aluminium mast onto a cast metal base

(43) Date de publication de la demande: 04.01.1995
(73) Titulaire: SOCIETE NOUVELLE GENERALE D'HYDRAULIQUE ET DE MECANIQUE G.H.M., F-52130 Wassy (FR)
(72) Inventeur: FERRY, Pierre, F-52130 Wassy (FR)
(74) Mandataire: Poupon, Michel

(56) Documents cités:
- EP-A- 0 312 205
- FR-A- 2 535 361
- FR-A- 2 641 557

## Description

La présente invention a pour objet une structure de liaison d'un mât de lampadaire en aluminium avec une structure d'ancrage.

De manière usuelle, les mâts en aluminium tels que ceux utilisés par exemple, mais non limitativement, pour les lampadaires d'éclairage public sont rapportés sur un ensemble de fixation au sol lui-même en aluminium.

L'assemblage s'effectue essentiellement par soudure ou collage.

On connaît par ailleurs une structure de liaison décrite dans le document FR-A-2 641 557 et qui ne nécessite pas de soudure ou collage. Elle est onéreuse et encombrante en raison de la présence d'un manchon épais et écrasable remplissant une fonction d'amortisseur. Un film thermorétractable ne remplirait pas cette fonction.

On a déjà décrit dans le document FR-A-2 535 361 une embase pour poteau de signalisation comportant une semelle se présentant sous la forme d'une bride. Toutefois, cette structure peut présenter des problèmes de tenue au cours du temps.

La présente invention se propose de remédier aux inconvénients de l'art antérieur en proposant une structure de liaison qui évite toute soudure ou collage sans poser de problème dimensionnel.

Conformément à l'invention, ce résultat est obtenu avec une structure de liaison d'un mât de lampadaire en aluminium au sol constituée par une semelle ayant une partie en forme de bride destinée à enserrer mécaniquement la base du mât, caractérisée en ce que la semelle est en fonte GS et que la structure de liaison comporte également une manchette thermorétractable destinée à être interposée entre la bride et le mât sur la totalité de leur zone de contact réciproque.

La manchette thermorétractable conforme à l'invention réalise une isolation électrique dans la zone de contact et on parvient en fait à un potentiel voisin du zéro.

Pour renforcer cet effet, la semelle pourra éventuellement être elle-même galvanisée.

On comprendra mieux l'invention à l'aide de la description faite ci-après d'un mode de mise en oeuvre donné à titre d'exemple non limitatif en référence aux dessins annexés dans lesquels :
- la figure 1 est une vue en élévation en coupe au niveau d'une structure de liaison conforme à l'invention,
- la figure 2 est une vue de dessus d'une semelle utilisée dans la structure de liaison conforme à l'invention.

Le problème à résoudre consiste à fixer un mât en aluminium (1) dont seule la partie basse est représentée sur une semelle (2), formant socle.

Conformément à l'invention, on interpose dans la zone de contact une manchette thermorétractable (3) en matériau synthétique.

La manchette est installée sur la base du poteau après dégraissage et préchauffage de la zone concernée.

On se réfère à la figure 2. La semelle (2) se présente sous la forme d'une bride ouverte (4). Le maintien du mât est obtenu par serrage de vis (5,6), représentées à la figure 1, qui rapprochent les deux mâchoires de la bride (4).

La semelle est munie de haricots (7) qui servent à l'ancrage dans le sol, par coopération avec des tiges de scellement.

## Revendications

1. Structure de liaison d'un mât de lampadaire en aluminium au sol constituée par une semelle ayant une partie en forme de bride (4) destinée à enserrer mécaniquement la base du mât, caractérisée en ce que la semelle (2) est en fonte GS et que la structure de liaison comporte également une manchette (3) thermorétractable destinée à être interposée entre la bride (4) et le mât (1) sur la totalité de leur zone de contact réciproque.

2. Structure de liaison selon la revendication 1, caractérisée en ce que la bride est une bride ouverte (4), coopérant avec des vis de serrage (5,6).

3. Structure de liaison selon l'une des revendications 1 à 2, caractérisée en ce que la semelle est galvanisée.

## Patentansprüche

1. Anordnung zur Verbindung eines Lichtmasts aus Aluminium mit dem Boden, die durch ein Sohlenstück mit einem als Schelle (4) ausgebildeten Teil, das zum mechanischen Umschließen des Fußes des Masts dient, gebildet ist, **dadurch gekennzeichnet,** daß das Sohlenstück (2) aus Gußeisen mit Kugelgraphit ist und daß die Anordnung zur Verbindung weiterhin eine thermisch schrumpfbare Manschette (3) aufweist, die dazu bestimmt ist, zwischen der Schelle (4) und dem Mast (1) über deren gesamten gegenseitigen Kontaktbereich eingefügt zu werden.

2. Anordnung zur Verbindung nach Anspruch 1, dadurch gekennzeichnet, daß die Schelle eine offene Schelle (4) ist, die mit Spannschrauben (5, 6) zusammenwirkt.

3. Anordnung zur Verbindung nach Anspruch 1 oder 2, dadurch gekennzeichnet, daß das Sohlenstück galvanisiert ist.

## Claims

1. Structure for connecting a lamp post formed from aluminium to the ground, comprising a footing having one portion in the form of a clamp (4) intended to grip the base of the post mechanically, characterised in that the footing (2) is formed from GS cast iron, and in that the connecting structure also comprises a heat-retractable sleeve (3) intended to be interposed between the clamp (4) and the post (1) over the entirety of their mutual area of contact.

2. Connecting structure according to claim 1, characterised in that the clamp is an open clamp (4), co-operating with clamping screws (5, 6).

3. Connecting structure according to one of claims 1 to 2, characterised in that the footing is galvanised.
